# FASCICULE DE BREVET EUROPEEN

(11) **EP 1 207 250 B1**
(45) Date de publication et mention de la délivrance du brevet: **12.07.2006**
(21) Numéro de dépôt: 00870268.0
(22) Date de dépôt: 10.11.2000
(51) Int. Cl.: E04H 4/10

(54) **Détection de fin de course pour un volet de couverture de piscine**
Endstellungsdetektion für eine Schwimmbadabdeckung
End of travel detection for a swimming pool cover

(43) Date de publication de la demande: 22.05.2002
(73) Titulaire: S.A. Poty Aqua-Cover, 5300 Andenne (BE)
(72) Inventeur: Poty, Jean, B 5300 Andenne (BE); Poty, Frédéric, B 5300 Andenne (BE); Docquier, Georges, B4210 Lamontzée (BE); Docquier, Jacques, B 4217 Héron (BE)
(74) Mandataire: Van Malderen, Michel

(56) Documents cités:
- US-A- 5 524 302

## Description

Le systême de détection des fins de course est effectuè par deux détecteurs de proximité inductifs plaçés sur des lanières souples **L** ou support mobiles.

La détection de fin de course dans le sens couvrir la piscine (débobinnage du volet) est effectuée en détectant la présence métallique de l'axe **A** d'enroulement du volet une fois que celui-ci est déroulé ou en détectant la présence d'un élément métallique plaçé dans ou sur les dernières lames du volet.

La détection de fin de course dans le sens découvrir la piscine (rembobinnage du volet) est effectuée en détectant la présence d'un élément métallique **EM** placé dans ou sur les premières lames du volet

Un système de détection de fin de course pour volet de couverture de piscine flotant a été proposé dans le brevet US 5 524 302.

Le système se caractérise par un ou des support(s) de détecteurs , qui sont souples ou mobiles afin d'appliquer le ou les détecteurs de fin de course sur le parcours de la couverture de piscine (couverture flottant sur la piscine). Les supports souples ou mobiles peuvent être placès dans ou hors de l'eau.

La figure illustre la détection de fin de course de couverture de la piscine lorsque le volet est complètement déroulé respectivement lorsque le volet est rembobiné.

### Réalisation possible de l'invention :

Les détecteurs **D** de présence métallique sont placès sur des lanières souples **L**. Ces lanières sont maintenues en contact permanent avec le volet grâce à un contrepoids **C**.

La détection de fin de course du mouvement de couverture de la piscine est effective lorsque le volet étant tout déroulé , l'axe métallique **A** est détecté.

La détection de fin de course du mouvement de découvrement de la piscine est effective lorsque le volet étant pratiquement rembobiné, le métal **EM** contenu dans les lames de tête est détecté .

Les détecteurs utilisés ont un degré de protection **IP67** ou **IP68** selon la profondeur d'immersion .

## Revendications

1. Système de détection de fin de course immergé pour volet de couverture de piscine flottant, comportant au moins un détecteur de présence métallique (D) coopérant avec au moins un élément métallique (EM, A), ledit élément métallique étant constitué de l'axe d'enroulement métallique (A) dudit volet de couverture ou par un élément métallique (EM) faisant partie des lames de tête dudit volet de couverture, **caractérisé en ce que** ledit détecteur (D) est placé sur des lanières souples (L), lesdites lanières étant maintenues en contact permanent avec ledit volet de couverture de la piscine par un contrepoids (C), ledit détecteur (D) détectant la fin de course dans le sens du déroulement dudit volet de couverture lorsqu'il entre en contact avec l'axe d'enroulement métallique (A), et détectant la fin de course dans le sens de l'enroulement dudit volet de couverture lorsqu'il détecte la présence de l'élément métallique (EM) faisant partie des lames de tête de ladite couverture.

2. Système de détection de fin de course immergé pour volet de couverture de piscine selon la revendication 1, **caractérisée en ce que** ledit élément métallique (EM) est placé dans ou sur les dernières lames dudit volet de couverture.

3. Système de détection de fin de course immergé pour volet de couverture de piscine selon la revendication 1, **caractérisée en ce que** ladite détection placée sur lesdites lanières souples (L) comprend deux détecteurs de proximité inductifs.

4. Système de détection de fin de course immergée pour volet de couverture de piscine selon la revendication 1, **caractérisée en ce que** lesdits détecteurs (D) ont un degré de protection IP67 ou IP68 selon la profondeur d'immersion.

## Claims

1. Immersed end-of-run detection system for a floating swimming pool cover shutter, comprising at least one metal detector (D) co-operating with at least one metal element (EM,A), said metal element being made of the metal winding axle (A) of said cover shutter or of a metal element (EM) belonging to the leading slats of said cover shutter, **characterised in that** said detector (D) is located on flexible straps (L), said straps being kept in permanent contact with said swimming pool cover shutter by a counterweight (C), said detector (D) detecting the end of the run in the unwinding direction of said cover shutter when it comes into contact with the metal winding axle (A), and detecting the end of the run in the winding direction of said cover shutter when it detects the presence of the metal element (EM) belonging to the leading slats of said cover.

2. Immersed end-of-run detection system for a swimming pool cover shutter according to Claim 1, **characterised in that** said metal element (EM) is positioned in or on the last slats of said cover shutter.

3. Immersed end-of-run detection system for a swimming pool cover shutter according to Claim 1, **characterised in that** said detection on said flexible straps (L) comprises at least two inductive proximity detectors.

4. Immersed end-of-run detection system for a swimming pool cover shutter according to Claim 1, **characterised in that** said detectors (D) have an IP67 or IP68 protection level depending on the depth of immersion.

## Patentansprüche

1. Tauchsystem zur Endlagenerfassung für eine schwimmende Schwimmbadabdeckung, bestehend aus mindestens einem Metalldetektor (D), der in Verbindung mit mindestens einem Metallelement (EM, A) wirkt, wobei dieses Metallelement von der metallischen Wickelachse (A) dieser Abdeckung oder durch ein Metallelement (EM) gebildet wird, das einen Teil der Kopfleisten der besagten Abdeckung bildet, **dadurch gekennzeichnet, dass** der besagte Detektor (D) auf elastischen Riemen (L) angebracht ist, wobei diese Riemen durch ein Gegengewicht (C) in ständigem Kontakt mit der besagten Schwimmbadabdeckung gehalten werden; der besagte Detektor (D) erfasst dabei die Endlage in Richtung der Abwicklung der besagten Abdeckung, sobald er die metallische Wickelachse (A) berührt, und die Endlage in Richtung der Aufwicklung der besagten Abdeckung, sobald er das Metallelement (EM), das zu den Kopfleisten der Abdeckung gehört, erfasst.

2. Tauchsystem zur Endlagenerfassung für eine Schwimmbadabdeckung gemäß Anspruch 1, **dadurch gekennzeichnet, dass** das besagte Metallelement (EM) in oder auf den letzten Leisten der besagten Abdeckung angebracht wird.

3. Tauchsystem zur Endlagenerfassung für eine Schwimmbadabdeckung gemäß Anspruch 1, **dadurch gekennzeichnet, dass** das besagte Erfassungssystem, das auf den besagten elastischen Riemen (L) angebracht ist, zwei induktive Näherungsschalter umfasst.

4. Tauchsystem zur Endlagenerfassung für eine Schwimmbadabdeckung gemäß Anspruch 1, **dadurch gekennzeichnet, dass** die besagten Detektoren (D) je nach Tauchtiefe das Schutzniveau IP67 oder IP68 haben.
